# EUROPÄISCHE PATENTSCHRIFT

(11) **EP 1 407 096 B1**
(45) Veröffentlichungstag und Bekanntmachung des Hinweises auf die Patenterteilung: **06.04.2005**
(21) Anmeldenummer: 02767204.7
(22) Anmeldetag: 12.07.2002
(51) Int. Cl.: E04G 21/12

(54) **VORRICHTUNG ZUM VERBUND VON BETONFERTIGTEILEN**
DEVICE FOR JOINING PRECAST CONCRETE PARTS
DISPOSITIF D'ASSEMBLAGE DE COMPOSANTS EN BETON PREFABRIQUES

(30) Priorität: 18.07.2001 DE 20111702 U
(43) Veröffentlichungstag der Anmeldung: 14.04.2004
(73) Patentinhaber: Pfeifer Holding GmbH & Co. KG, 87700 Memmingen (DE)
(72) Erfinder: KINTSCHER, Matthias, 87700 Memmingen (DE)
(74) Vertreter: Pfister, Stefan Helmut Ulrich
(86) Internationale Anmeldenummer: PCT/EP2002/007802
(87) Internationale Veröffentlichungsnummer: WO 2003/008737

(56) Entgegenhaltungen:
- WO-A-96/31671
- WO-A-98/03751
- DE-A- 1 684 254
- DE-A- 19 826 985

## Beschreibung

Die Erfindung betrifft eine Vorrichtung zum Verbund von Betonfertigteilen bestehend aus mindestens einer an einem Ende angeordneten Seilschlaufe, die mit dem einen Ende im Betonfertigteil verankert ist und deren anderes, schlaufenartiges Ende mit einer in das Betonfertigteil eingesetzten oder an dem Betonfertigteil angeordneter Halteeinrichtung zusammenwirkt, um die Seilschlaufe während der Herstellung des Betonfertigteiles etwa rechtwinklig elastisch abzubiegen und für den Verbund freizugeben.

Derartige Vorrichtungen werden auch als Verwahrvorrichtungen bezeichnet. Verwahrvorrichtungen zum Verwahren mindestens einer elastisch verformbaren Halterung und Vorrichtungen zum Verbund von Betonfertigteilen, an denen mindestens eine Seilschlaufe vorgesehen ist, die mit dem einen Ende im Betonfertigteil verankert ist und dessen anderes Ende die Seilschlaufe bildet, sind bekannt. Eine solche Verwahrungsvorrichtung ist zum Beispiel aus der DE-B2-16 84 254 bekannt. Die in dieser Druckschrift offenbarte verwahrungsvorrichtung weist einen Verwahrungskasten mit einer bauteilseitigen Durchbrechung, einem Anschlag und zumindest einer konvex ausgebildeten Wand auf, wobei die zu verwahrende Seilschlaufe durch die Durchbrechung vom zu haltenden Bauteil aus in den Verwahrungskasten eintritt und der konvexen Wirkung des Verwahrungskastens folgend durch den Anschlag in ihrer Position gehalten wird.

Aus der EP 0 819 203 B1 ist eine Vorrichtung zum Verwahren mindestens einer elastisch verformbaren Halterung und ein Verfahren zum abschnittsweisen Betonieren unter Verwendung elastisch verformbarer Halterungen als Betonierabschluß bekannt. Die Drahtseilschlaufe wird bei dieser Lösung in einem Formteil fixiert, welches Positioniermittel aufweist. Diese Positioniermittel sind bezüglich der Biegeebene winkelsteif verrastet, wobei der Biegeanschlag zumindestens parallel zur Oberfläche des zu haltenden Bauteils auftretenden Biegekräften entgegenwirkt.

Aus der WO 98/03751 ist eine Vorrichtung zum Verbund von Betonfertigteilen bekannt. Die Lösung ist dabei dadurch angegeben, daß das Halteteil als länglicher, im Querschnitt im Wesentlichen gleichförmiger Kasten ausgebildet ist, wobei der im Wesentlichen ebene Kastenboden Halteelemente aufweist, die die abgebogene Seilschlaufe im Kasten halten, jedoch ein Ausrasten der Seilschlaufe aus der Haltestellung zulassen.

Die Seilschlaufe soll nach dem Versetzen der Betonfertigteile gleichzeitig die Möglichkeit bieten, benachbarte Betonfertigteile mit der Stirnfläche zu verbinden. Dazu muß gesichert sein, daß die Seilschlaufe sich in Gebrauchslage (aufgerichtet) befindet und auch beim Verbinden mit anderen Bauteilen in dieser Stellung verbleibt. Die Seilschlaufe muß dazu gegebenenfalls mit der Seilschlaufe eines anderen Bauteils oder mit Anschlußbewehrung zusammenwirken. Auch kann es notwendig sein, Zusatzbewehrung zwischen mindestens zwei Seilschlaufen vor einem Verguß mit Beton oder anderen Ausgußmitteln anzuordnen. Um statischen Anforderungen gerecht zu werden, muß sichergestellt sein, daß die Seilschlaufen sowohl vor und während dem verguß als auch insbesondere danach in der aufrechten Stellung verbleiben. Ist dies nicht gewährleistet, können spätere Beschädigungen beziehungsweise Bauschäden nicht ausgeschlossen werden, da die statischen Anforderungen mangels einwandfreier Überlappung der Seilschlaufen nicht erfüllt sind. Die Seilschlaufe kann auch ein anders ausgebildetes beispielsweise flexibles Verbindungselement sein. In der vorliegenden Beschreibung wird nachfolgend dazu vorwiegend der Begriff Seilschlaufe verwendet.

Eine Vorrichtung, geeignet zum Verbund von Betonfertigteilen gemäß dem Oberbegriff des Anspruches 1, wird in DE 19826985 offenbart.

Die aus dem Stand der Technik bisher bekannten Lösungen gewährleisten ein Halten der Seilschlaufen bei der Herstellung des Betonfertigteils beziehungsweise beim Transport zur Baustelle in abgewinkelten zustand. Eine Lösung zur Einhaltung beziehungsweise Beibehaltung der aufgerichteten Stellung nach dem Aufstellen des Betonfertigteils zur verbindung mit anderen Bauteilen ist nicht bekannt.

Es ist daher Aufgabe der Erfindung, eine Lösung zur verfügung zu stellen, die sicherstellt, daß die Seilschlaufe beziehungsweise ein flexibles Verbindungselement nach dem Aufrichten des Betonteiles in der aufgeklappten Stellung sicher gehalten wird.

Erfindungsgemäß wird diese Aufgabe durch die im Schutzanspruch 1 angegebenen Merkmale gelöst. Vorteilhafte weiterbildungen sind Gegenstand der Unteransprüche.

Mit der Erfindung wird eine Vorrichtung zum Verbund von Betonfertigteilen, bestehend aus mindestens einer an einem Ende angeordneten Seilschlaufe, die mit dem einen Ende im Betonfertigteil verankert ist, und deren anderes, schlaufenartiges Ende mit einer in das Betonfertigteil eingesetzten oder an der im Betonfertigteil angeordneten Halteeinrichtung zusammenwirkt, um die Seilschlaufe während der Herstellung des Betonfertigteiles etwa rechtwinklig elastisch abzubiegen und für den verbund freizugeben, zur Verfügung gestellt, die sich dadurch auszeichnet, daß durch mindestens ein Fixierungsmittel die Seilschlaufe in der aufrechten Stellung des Verbundes angeordnet ist. Mit Hilfe dieser Anordnung ist es gewährleistet, daß, nachdem die Seilschlaufe in die aufrechte Stellung gebracht wurde, diese in dieser Stellung auch tatsächlich gehalten wird, da das Fixierungsmittel der Seilschlaufe eine Zurückbiegung verhindert. Die Ausbildung der Fixierungsmittel der Seilschlaufe können recht unterschiedlich sein, es muß lediglich gewährleistet werden, daß das Fixierungsmittel die Seilschlaufe sowohl nach der Montage des Betonfertigteils als auch während des Vergußes des Zwischenraumes zwischen zwei Betonfertigteilen in der aufrechten Stellung hält. Erfindungsgemäß werden dabei mehrere Varianten der Ausbildung des Fixierungsmittels vorgeschlagen. Das Fixierungsmittel kann sich dabei an beziehungsweise in der Halteeinrichtung abstützen beziehungsweise in dieser angeordnet sein. Zum Beispiel ist vorgesehen das Fixierungsmittel bei der Produktion der Halteeinrichtung entsprechend vorzusehen. Es ist aber auch möglich, daß das Fixierungsmittel von der Ausgestaltung der Halteeinrichtung getrennt realisiert wird. Das Fixierungsmittel wird dabei zum Beispiel von einer Aussparung im Betonfertigteil gehalten. Auch gehört eine Ausgestaltung des Fixierungsmittels zur Erfindung, bei welcher zum Beispiel das Fixierungsmittel dazu dient, zwei überlappende Seilschlaufen miteinander in ihrer aufrechten Stellung zu verbinden, zum Beispiel durch eine Klammer oder eine Seilschlaufe oder Drahtknoten und so weiter.

In einer vorteilhaften Weiterbildung der erfindungsgemäßen Vorrichtung ist es vorgesehen, daß das Fixierungsmittel durch mindestens eine Auskerbung in der Halteeinrichtung angegeben ist, die an beziehungsweise über der Eintrittsöffnung der Seilschlaufe in die Halteeinrichtung derart angeordnet ist, daß zumindestens eine Seite der Seilschlaufe in der aufrechten Stellung in diese Auskerbung eingreift.

Vorteilhafterweise ist diese Auskerbung an dem abgewinkelten Rahmenoberteil (C-profilartig) der Halteeinrichtung ausgebildet. Dadurch wird gewährleistet, daß neben der Fixierung in der Einkerbung auch eine gewisse Hebelwirkung erforderlich ist, um die Seilschlaufe wieder aus dieser Auskerbung zu entfernen.

Gemäß eines weiteren Aspektes der erfindungsgemäßen Sicherungseinrichtung ist es vorgesehen, daß das Fixierungsmittel durch mindestens ein in der Halteeinrichtung angeordnetes Teil angegeben ist, das an oder in dem Seitenteil der U- (oder C-)förmig ausgebildeten Halteeinrichtung derart angeordnet ist, daß sie nach dem Ausrichten der Seilschlaufe in die aufgerichtete Stellung aufklappbar, aufrichtbar oder ausbiegbar ist und dadurch die Seilschlaufe in dieser Stellung blockiert.

Eine Weiterbildung der erfindungsgemäßen Vorrichtung sieht vor, daß Führungen in den Seitenteilen der Halteeinrichtung ausgebildet sind, in die ein Anschlag als Fixierungsmittel einbringbar ist, wobei die Seilschlaufe in der aufrechten Stellung durch das Zusammenwirken von Führung und Anschlag gewährleistet ist. Der Anschlag kann dabei als Formblech oder als Rundmaterial zur Verfügung gestellt werden. Die Führungen entsprechen dabei jeweils der Form des gewählten Fixierungselementes.

Es wurde auch gefunden, daß es von Vorteil ist, wenn die Halteeinrichtung derart ausgebildet ist, daß nach dem Aufrichten der Seilschlaufe ein Anschlag beziehungsweise ein Formblech in die (nach oben offene) Halteeinrichtung kraft- und/oder formschlüssig einsetzbar ist, wobei der Anschlag beziehungsweise das Formblech die Seilschlaufe dann in der aufrechten Stellung blockiert. Besonders vorteilhaft ist es, wenn dieser Anschlag aus einem Material mit federnden Eigenschaften ausgebildet ist, so daß der Anschlag einfach von oben in die Halteeinrichtung eingeklemmt wird, wenn die Seilschlaufe in die aufrechte Stellung gebracht wurde.

Als eine weitere Möglichkeit zur Ausbildung eines Anschlags ist es vorgesehen, daß dieser mittels bekannter Befestigungsmittel, wie beispilesweise Clipselemente, einfach auf das Rahmenoberteil der nach oben offenen Halteeinrichtung aufgeclipst wird.

Gemäß einer Weiterbildung der erfindungsgemäßen Vorrichtung ist vorgesehen, daß an der Halteeinrichtung eine Nase mit einer Sollbiegestelle derart angeordnet ist, daß sie an dem abgewinkelten Rahmenoberteil der Halteeinrichtung so angeordnet ist, daß die Nase im abgeklappten Zustand die Seilschlaufe in der aufrechten Stellung blockiert.

Es ist weiterhin vorgesehen, daß eine Klammer als Fixierungsmittel mindestens zwei sich überlappende Seilschaufen von benachbart angeordneten Betonfertigteilen nach der Montage derselben kraft- und/oder formschlüssig verbindet. Vorteilhaft ist es dabei, wenn diese Klammer als Fixierungsmittel auf die sich in aufrechter Stellung befindenden Seilschlaufen aufgeklemmt wird zur Festlegung der aufrechten Stellung der Seilschlaufen. Mit dieser Maßnahme wird gewährleistet, daß die beiden Seilschlaufen sowohl während des Vergußprozesses, als auch nach dem Abbinden der Vergußmasse statisch sicher miteinander verbunden sind. Mit einer Klammer gleichwirkend ist hier auch eine (Draht-)Schlaufe und dergleichen.

In einer bevorzugten Ausgestaltung der Erfindung ist vorgesehen, daß als Fixierungsmittel eine Halteklammer vorgesehen ist, die eine Öffnung beziehungsweise Ausnehmung des Betonfertigteiles oder in einen Spalt zwischen den Betonfertigteilen einklemmmbar ist und so die aufrechte Stellung der Seilschlaufe festlegt. Bei dieser Ausgestaltung der Erfindung stützt sich das Fixierungsmittel nicht an der Halteeinrichtung ab, sondern wird durch geeignete Mittel, zum Beispiel durch entsprechende Klemmflanken, in dem Spalt, der Ausnehmung oder einer Bohrung und so weiter befestigt. Die einfach klemmende Anordnung bietet den Vorteil einer sehr raschen Montage. Eine weitere, erfindungsgemäße Variante sieht vor, daß in dem Betonfertigteil eine Gewindehülse eingelassen ist, in die dann die Halteklammer eingedreht wird. zwar ist der Vorbereitungsaufwand für- das Betonfertigteil größer, damit dieses das Fixierungsmittel aufnehmen kann, jedoch realisiert dieser erfindungsgemäße Vorschlag eine sichere, unverrückbare Position des Fixierungsmittels und damit eine sichere Fixierung der Seilschlaufe in der aufrechten Stellung.

Die Ausführung der erfindungsgemäßen Vorrichtung ist in unterschiedlichsten Materialien möglich. Es ist lediglich zu gewährleisten, daß das Material gegenüber Beton in flüssiger und abgebundener Form beständig ist. So ist beispielsweise eine Ausführung der Halteeinrichtung aus Blech, aus Kunststoff oder auch aus Beton selbst möglich.

In einer Weiterbildung der erfindungsgemäßen Lösung ist es vorgesehen, daß die Halteeinrichtung derart ausgebildet ist, daß sie zwei oder mehrere Seilschlaufen aufnehmen kann. An der Halteeinrichtung sind dazu eine entsprechende Anzahl von Eintrittsöffnungen und eine entsprechende Anzahl von Fixierungsmitteln ausgebildet. Diese Ausführungsform ist sowohl bei einer Ausbildung der Halteeinrichtung in Kastenform als auch bei einer Ausbildung der Halteeinrichtung in Schienenform möglich.

Mit den zuvor dargestellten Möglichkeiten zur Ausführung dererfindungsgemäßen vorrichtung ist gesichert, daß die Seilschlaufe beziehungsweise ein an Stelle der Seilschlaufe angeordnetes flexibles Verbindungselement nach der Montage des Betonteiles und dem Aufrichten der Seilschlaufe beziehungsweise des Verbindungselementes in die aufrechte Stellung in dieser Stellung gehalten wird. Die statisch zu erfüllenden Anforderungen werden damit erfüllt. Es besteht Sicherheit, daß die Seilschlaufe auch während des Vergusses des Zwischenraumes zwischen mindestens zwei Betonfertigteilen in dieser aufrechten Stellung verbleibt.

Die Erfindung wird nachfolgend anhand von Ausführungsbeispielen und Zeichnungen näher erläutert. Es zeigen:
- Fig. 1: eine Draufsicht auf eine Vorrichtung mit einer Ausführungsform der erfindungsgemäßen Lösung;
- Fig. 2: eine perspektivische Darstellung der Ausführungsform gemäß der Fig. 1;
- Fig. 3a, b und c: perspektivische Darstellungen von weiteren Ausführungsformen der Erfindung;
- Fig. 4a und b: weitere Ausführungsformen der Erfindung;
- Fig. 5: ein Ausschnitt einer Verbindungsstelle von zwei Betonfertigteilen gemäß der Erfindung und
- Fig. 6a, b und c: in einer perspektivischen Darstellung (Fig. 6a), sowie in zwei Schnittzeichnungen (Fig. 6b, c) eine weitere Ausgestaltung der Erfindung.

Fig. 1 zeigt eine Draufsicht auf eine Vorrichtung zum Verbund von Betonfertigteilen, wobei hier lediglich der Teil der Halteeinrichtung 1 dargestellt ist, der sich über der Eintrittsöffnung 4 für die Seilschlaufe 2 in die Halteeinrichtung 1 befindet. Mit dem Bezugszeichen 5 ist das Rahmenoberteil der Halteeinrichtung bezeichnet, welches in der in Fig. 1 dargestellten Ausführung kastenförmig ausgebildet ist. Das Rahmenoberteil 5 ist dabei in Richtung des oben offenen U zur Innenseite abgewinkelt. Das Bezugszeichen 3 bezeichnet die Auskerbung, die an beziehungsweise über der Eintrittsöffnung 4 für die Seilschlaufe 2 in die Halteeinrichtung 1 angeordnet ist. In diese Auskerbung 3 greift die Seilschlaufe 2 ein, wenn sie sich in der aufrechten Stellung befindet. In Fig. 1 ist eine Ausführungsform mit zwei Auskerbungen 3 dargestellt.

Fig. 2 zeigt eine perspektivische Darstellung der Ausführungsform gemäß der Fig. 1. In dieser Ausführungsform ist die Halteeinrichtung 1 in einer kastenförmigen Ausbildung dargestellt. Die Seilschlaufe 2 befindet sich in der aufrechten Stellung, in der sie in die Auskerbung 3 zumindest mit einer Seite der Schlaufe eingreift. In einem vergrößerten Ausschnitt, rechts neben Abbildung gemäß der Fig. 2 ist dargestellt, wie die Seilschlaufe 2 in die Auskerbung 3 eingreift.

Fig. 3a zeigt eine perspektivische Darstellung einer weiteren Ausführungsform der Erfindung. In dieser Ausführungsform ist das Mittel zur Fixierung durch mindestens ein in der Halteeinrichtung angeordnetes Teil 6 angegeben. Dieses Teil 6 ist beispielsweise als Abschnitt des Seitenteils 7 dort dreiseitig derart ausgeschnitten, daß es durch Biegen aufklappbar ist und dadurch die Seilschlaufe 2 in der aufrechten Stellung blockiert. Selbstverständlich ist es möglich dieses Teil 6 von beiden Seitenteilen 7 der Halteeinrichtung 1 auszubilden. Zur besseren Darstellung ist ein Vergrößerungsausschnitt in Fig. 3b dargestellt, der verdeutlicht, wie das Teil 6 die Seilschlaufe 2 fixiert. Fig. 3c zeigt eine Ausbildung der Halteeinrichtung 1, bei der Führungen 8 in beziehungsweise an den Seitenteilen 7 der Halteeinrichtung 1 ausgebildet sind, in die ein Anschlag 9 als Fixierungselement einbringbar ist, wenn die Seilschlaufe 2 in die aufrechte Stellung gebracht wurde. Die Blockierung der Seilschlaufe 2 erfolgt durch das Zusammenwirken von Führung 8 und Anschlag 9.

Fig. 4a zeigt eine Ausführungsform der erfindungsgemäßen Vorrichtung, bei der die Halteeinrichtung 1 derart ausgebildet ist, daß nach dem Aufrichten der Seilschlaufe 2 ein weiterer Anschlag 10 in die nach oben offene Halteeinrichtung 1 einsetzbar ist. Der weitere Anschlag 10 kann dabei als Klemme, als Formblech oder Sicherungsstreifen ausgebildet sein. Es ist auch möglich, den weiteren Anschlag 10 mit Klemmnasen zu versehen, die eine form-/oder kraftschlüssige verbindung mit dem Rahmenoberteil 5 herstellen. Es ist weiterhin möglich, den Anschlag 10 mit Befestigungseinrichtungen, wie beispielsweise Clipsverbindungen zu versehen, so daß der weitere Anschlag 10 nach dem Aufrichten der Seilschlaufe 2 letztendlich nur auf das Rahmenoberteil 5 aufgeclipst wird. Fig. 4b zeigt einen Ausschnitt der erfindungsgemäßen Halteeinrichtung 1. Hierbei ist das Seitenteil 7 mit einem daran angeordneten Rahmenoberteil 5 dargestellt, an dem eine Nase 11 angeordnet ist. Diese Nase 11 besitzt eine Sollbiegestelltung vorteilhafterweise an der Verbindungsstelle mit dem Rahmenoberteil 5. Nach dem Aufrichten der Seilschlaufe 2 wird diese Nase 11 nach unten gebogen, so daß die Seilschlaufe 2 in der aufrechten Stellung blockiert wird.

Fig. 5 zeigt einen Ausschnitt einer Verbindungsstelle von zwei Betonfertigteilen mit sich überlappenden Seilschlaufen 2, die mittels einer Klammer 12 als Fixierungsmittel in der aufrechten Stellung gehalten werden.

Ähnlich wie in der Ausgestaltung nach Fig. 5 zeigen die Fig. 6a, b und c eine Ausgestaltung des Fixierungsmittels derart, daß sie sich nicht an der Halteeinrichtung 1, 1' abstützt. Das Fixierungsmittel ist hier als Halteklammer 13 realisiert, die in den Spalt 14 zwischen zwei Betonfertigteilen 15, 15'geklemmt wird. Hierzu ist die Halteklammer 13 im Wesentlichen U-förmig gebogen und weist an ihrem offenen Ende an den Schenkeln entsprechende Rippungen auf, um ein besseres Verkrallen in oder an dem Betonfertigteil zu erlauben.

In der dreidimensionalen Ansicht nach Fig. 6a ist die Anordnung der Seilschlaufen 2, 2' gut zu erkennen, durch die der Bewehrungsstab 16 vertikal geführt ist. Die Halteklammer 13 weist eine Rundung auf, die den Bewehrungsstab 16 umschließt. Damit dient die Halteklammer 13 auch gleichzeitig zur Führung beziehungsweise Orientierung des Bewehrungsstabes 16 und stellt seine Position im fertig vergossenen Verbund sicher. Ähnliche Ausgestaltungen sind auch mit anders ausgebildeten Fixierungsmitteln möglich, die zum Beispiel in einer Ausnehmung des Betonfertigteiles oder in Gewindehülsen, die im Betonfertigtel angeordnet sind, befestigt sind. Natürlich ist es auch möglich an der Halteeinrichtung 1, 1' ein Fixierungsmittel anzuordnen, welches in ähnlicher weise wie in Fig. 6a gezeigt den Bewehrungsstab 16 hält beziehungsweise führt und gleichzeitig die Seilschlaufen 2, 2' in der aufrechten Position hält.

Die jetzt mit der Anmeldung und später eingereichten Ansprüche sind Versuche zur Formulierung ohne Präjudiz für die Erzielung weitergehenden Schutzes.

## Patentansprüche

1. Vorrichtung, geeignet zum Verbund von Betonfertigteilen, bestehend aus einer Haltevorrichtung (1) und wenigstens einer aus elastischem Material gebildeten Seilschlaufe (2), wobei die Seilschlaufe mit wenigstens einem Ende in ein Betonfertigteil einbetonierbar ist und die Halteeinrichtung Mittel zum Halten wenigstens einer Seite der Seilschlaufe in einer etwa rechtwinklig abgebogenen Stellung während des Herstellungsprozesses des Betonfertigteiles aufweist, **dadurch gekennzeichnet, daß** wenigstens ein Fixierungsmittel vorgesehen ist, welches die Seilschlaufe (2) für einen Verbund von mindestens zwei Betonfertigteilen vor und während des Einbringens der Verbundmasse in einer aufrechten, vorzugsweise nicht abgewinkelten Stellung hält.

2. Vorrichtung nach Anspruch 1, **dadurch gekennzeichnet, daß** das Fixierungsmittel an beziehungsweise in der Halteeinrichtung (1) vorgesehen ist.

3. Vorrichtung nach einem oder beiden der vorhergehenden Ansprüche, **dadurch gekennzeichnet, daß** das Fixierungsmittel durch mindestens eine Auskerbung (3) in der Halteeinrichtung (1) gebildet ist, die an beziehungsweise über der Eintrittsöffnung (4) der Seilschlaufe (2) in die Halteeinrichtung (1) derart angeordnet ist, daß zumindest eine Seite der Seilschlaufe (2) in der aufrechten Stellung in diese Auskerbung (3) eingreift.

4. Vorrichtung nach Anspruch 3, **dadurch gekennzeichnet, daß** die Auskerbung (3) an dem abgewinkelten Rahmenoberteil (5) der Halteeinrichtung (1) ausgebildet ist.

5. Vorrichtung nach einem oder mehreren der vorhergehenden Ansprüche, **dadurch gekennzeichnet, daß** das Fixierungsmittel durch mindestens ein in der Halteeinrichtung (1) angeordnetes Teil (6) angegeben ist, das an oder in dem Seitenteil (7) der U-förmig ausgebildeten Halteeinrichtung (1) derart angeordnet ist, daß es nach dem Aufrichten der Seilschlaufe (2) aufklappbar, ausrichtbar oder ausbiegbar ist und dadurch die Seilschlaufe (2) in der aufgerichteten Stellung hält oder positioniert.

6. Vorrichtung nach einem oder mehreren der vorhergehenden Ansprüche, **dadurch gekennzeichnet, daß** Führungen (8) in den Seitenteilen (7) der Halteeinrichtung (1) ausgebildet sind, in die ein Anschlag (9) als Fixierungsmittel einbringbar ist, und das die Seilschlaufe (2) in der aufrechten Stellung durch Zusammenwirken von Führung (8) und Anschlag (9) hält oder positioniert.

7. Vorrichtung nach einem oder mehreren der vorhergehenden Ansprüche, **dadurch gekennzeichnet, daß** die Halteeinrichtung (1) derart ausgebildet ist, daß nach dem Aufrichten der Seilschlaufe (2) ein Anschlag (10) in die Halteeinrichtung (1) kraft- und/oder formschlüssig einsetzbar ist, wobei der Anschlag (10) die Seilschlaufe (2) dann in der aufrechten Stellung hält oder positioniert.

8. Vorrichtung nach Anspruch 7, **dadurch gekennzeichnet, daß** der Anschlag (10) in die Halteeinrichtung (1) geklemmt beziehungsweise eingeclipst wird, nachdem die Seilschlaufe sich in der aufrechten Stellung befindet und durch den Anschlag (10) dann blockiert wird.

9. Vorrichtung nach einem oder mehreren der vorhergehenden Ansprüche, **dadurch gekennzeichnete daß** der Anschlag (10) durch ein Formblech zur Verfügung gestellt ist.

10. Vorrichtung nach Anspruch 7 oder 8, **dadurch gekennzeichnet, daß** der Anschlag (10) durch Rundmaterial zur Verfügung gestellt ist.

11. Vorrichtung nach Anspruch 7 oder 8, **dadurch gekennzeichnet, daß** an der Halteeinrichtung (1) eine Nase (11) mit einer Sollbiegenaht angeordnet ist, derart, daß sie an dem abgewinkelten Rahmenoberteil (5) der Halteeinrichtung (1) so ausgebildet ist, daß sie im abgeklappten zustand die Seilschlaufe (2) in der aufrechten Stellung blockiert.

12. Vorrichtung nach einem oder mehreren der vorhergehenden Ansprüche, **dadurch gekennzeichnet, daß** eine Klammer (12) als weiteres Fixierungsmittel vorgesehen ist, die auf benachbart angeordnete, einander überlappende Seilschlaufen (2) von gegebenenfalls mehreren Vorrichtungen aufgeklemmt wird, zur Festlegung der aufrechten Stellung der Seilschlaufen (2).

13. Vorrichtung nach einem oder mehreren der vorhergehenden Ansprüche, **dadurch gekennzeichnet, daß** die Halteeinrichtung (1) aus Blech, Kunststoff oder Beton gefertigt ist.

14. Vorrichtung nach einem oder mehreren der vorhergehenden Ansprüche, **dadurch gekennzeichnet, daß** die Halteeinrichtung (1) kastenförmig beziehungsweise U- oder C-förmig ausgebildet ist.

15. Vorrichtung nach einem oder mehreren der vorhergehenden Ansprüche, **dadurch gekennzeichnet, daß** die Halteeinrichtung (1) schienenartig ausgebildet ist.

16. Vorrichtung nach einem oder mehreren der vorhergehenden Ansprüche, **dadurch gekennzeichnet, daß** die Halteeinrichtung (1) derart ausgebildet ist, daß sie zur Aufnahme mehrerer Seilschlaufen (2) geeignet ist.

17. Vorrichtung nach einem oder mehreren der vorhergehenden Ansprüche, **dadurch gekennzeichnet, daß** die Halteeinrichtung eine Öffnung zum Durchführen der Seilschlaufe aufweist.

18. Vorrichtung nach einem oder mehreren der vorhergehenden Ansprüche, **dadurch gekennzeichnet, daß** in der Öffnung ein Führungsteil für die Seilschlaufe angeordnet ist.

19. Vorrichtung nach einem oder mehreren der vorhergehenden Ansprüche, **dadurch gekennzeichnet, daß** das Fixierungsmittel räumlich so an der Seilschlaufe angeordnet ist, daß es einem Rückschwenken der Seilschlaufe während des Verbundes in die abgewinkelte Stellung entgegenwirkt.

20. Vorrichtung nach einem oder mehreren der vorhergehenden Ansprüche, **dadurch gekennzeichnet, daß** das Fixierungsmittel die Seilschlaufe beidseitig berührt.

21. Vorrichtung nach einem oder mehreren der vorhergehenden Ansprüche, **dadurch gekennzeichnet, daß** als Fixierungsmittel eine Halteklammer (13) vorgesehen ist, die in eine Öffnung beziehungsweise Ausnehmung des Betonfertigteils oder in einen Spalt zwischen den Betonfertigteilen einklemmbar ist und so die aufrechte Stellung der Seilschlaufe festlegt.

22. Vorrichtung nach einem oder mehreren der vorhergehenden Ansprüche, **dadurch gekennzeichnet, daß** das zusätzliche Fixierungsmittel in einer im Betonfertigteil eingelassenen Gewindehülse eindrehbar ist.

23. Betonfertigteil mit einer Vorrichtung- nach einem oder mehreren der vorhergehenden Ansprüche 1-22.

## Claims

1. Device suitable for connecting precast concrete parts, comprising a holding device (1) and at least one rope loop (2) formed by elastic material where the rope loop can be, at least with one of its ends, imbedded in concrete into a precast concrete part, and the holding device has means for holding of at least one side of the rope loop in a position which is bent roughly rectangular during the production process of the precast concrete part, **characterised in that** at least one fixing means is provided which holds the rope loop (2) for a connection of at least two precast concrete parts before and during the bringing in of the connecting mass in an upright, preferably not angled, position.

2. Device according to claim 1, **characterised in that** the fixing means is provided on, respectively in, the holding device (1).

3. Device according to one or both of the preceding claims, **characterised in that** the fixing means is formed by at least one indentation (3) in the holding device (1) which is arranged in, respectively over, the entrance opening (4) of the rope loop (2) into the holding device (1) in such a way that at least one side of the rope loop (2) engages in this indentation (3) in the upright position.

4. Device according to claim 3, **characterised in that** the indentation (3) is formed on the angled top part (5) of the frame of the holding device (1).

5. Device according to one or more of the preceding claims, **characterised in that** the fixing means is given by at least one part (6) arranged in the holding device (1), the part being arranged on or in the side part (7) of the U-shaped holding device (1) in such a way that, after putting upright the rope loop (2), it can be swivelled, aligned or bent outwards, and thus holds or positions the rope loop (2) in the upright position.

6. Device according to one or more of the preceding claims, **characterised in that** guides (8) are designed in the side parts (7) of the holding device (1), into which a stopper (9) can be brought as fixing means, and which holds or positions the rope loop (2) in the upright position by interaction of guide (8) and stopper (9).

7. Device according to one or more of the preceding claims, **characterised in that** the holding device (1) is designed in such a way that after putting up the rope loop (2) a stopper (10) can be put into the holding device (1) non-positive and/or positive interlocking, the stopper (10) then holding or positioning the rope loop (2) in the upright position.

8. Device according to claim 7, **characterised in that** the stopper (10) is squeezed, respectively clipped, into the holding device (1) after the rope loop has come into the upright position, and is blocked then by the stopper (10).

9. Device according to one or more of the preceding claims, **characterised in that** the stopper (10) is provided by a profiled sheet.

10. Device according to claims 7 or 8, **characterised in that** the stopper (10) is provided by round stock.

11. Device according to claims 7 or 8, **characterised in that** on the holding device (1) a nose (11) is arranged with a predetermined bending seam in such a way that it is formed on the angled top part (5) of the frame in such a way that it blocks in folded out condition the rope loop (2) in the upright position.

12. Device according to one or more of the preceding claims, **characterised in that** a clamp (12) is provided as further fixing means which is squeezed on the adjacent rope loops (2), which overlap each other, by, if necessary, several devices in order to fix the upright position of the rope loops (2).

13. Device according to one or more of the preceding claims, **characterised in that** the holding device (1) is made of sheet metal, synthetic material or concrete.

14. Device according to one or more of the preceding claims, **characterised in that** the holding device (1) is designed box-like, respectively U- or C-shaped.

15. Device according to one or more of the preceding claims, **characterised in that** the holding device (1) is formed rail-like.

16. Device according to one or more of the preceding claims, **characterised in that** the holding device (1) is designed in such a way that it is suitable for receiving several rope loops (2).

17. Device according to one or more of the preceding claims, **characterised in that** the holding device has an opening for leading through the rope loop.

18. Device according to one or more of the preceding claims, **characterised in that** in the opening a guide part is arranged for the rope loop.

19. Device according to one or more of the preceding claims, **characterised in that** the fixing means is spatially arranged in such a way on the rope loop that it counteracts if the rope loop swivels back during the connection into the angled position.

20. Device according to one or more of the preceding claims, **characterised in that** the fixing means touches the rope loop on both sides.

21. Device according to one or more of the preceding claims, **characterised in that** as fixing means a holding clamp (13) is provided which can be squeezed in an opening, respectively recess, of the precast concrete part or in a gap in-between the precast concrete parts, and thus defines the upright position of the rope loop.

22. Device according to one or more of the preceding claims, **characterised in that** the additional fixing means can be screwed into a tapped bush imbedded in the precast concrete part.

23. Precast concrete part with a device according to one or more of the preceding claims 1 - 22.

## Revendications

1. Dispositif permettant d'interconnecter des éléments préfabriqués en béton, comportant d'une part au moins une boucle formée d'un câble (2), constitué en un matériau élastique, dont au moins une des extrémités peut être ancrée dans le béton, et d'autre part un dispositif de maintien (1) possédant des moyens de maintien pour au moins une des extrémités de la boucle de câble dans une position approximativement perpendiculaire à la position de l'élément en béton lors du procédé de fabrication de ce dernier, **caractérisé en ce qu'**il existe un moyen de fixation maintenant la boucle de câble (2), nécessaire à l'interconnexion d'au moins deux éléments préfabriqués en béton, dans une position redressée, de préférence sans la plier, et ceci avant et pendant l'introduction de la substance liant les deux éléments.

2. Dispositif selon la revendication 1, **caractérisé en ce que** le moyen de fixation est situé à l'intérieur ou au niveau du dispositif de maintien (1).

3. Dispositif selon une ou deux des revendications précédentes, **caractérisé en ce que** le moyen de fixation est formé par au moins un évidement (3) du dispositif de maintien (1), situé au niveau ou au-dessus de l'ouverture du passage (4) de la boucle du câble (2) permettant à une extrémité de la boucle (2) en position redressée de s'encastrer dans cet évidement (3).

4. Dispositif selon la revendication 3, **caractérisé en ce que** l'évidement (3) est situé au niveau de la partie supérieure coudée du cadre (5) du dispositif de maintien (1).

5. Dispositif selon une ou plusieurs des revendications précédentes, **caractérisé en ce que** le moyen de fixation est formé d'au moins un élément (6) situé au niveau ou à l'intérieur d'un élément latéral (7) du dispositif de maintien (1) en forme de U, de façon à ce qu'il puisse être redressé, écarté ou déplié après le redressement de la boucle (2), maintenant ainsi la boucle (2) en une position redressée.

6. Dispositif selon une ou plusieurs des revendications précédentes, **caractérisé en ce que** le dispositif de maintien (1) possède des moyens de guidage (8) situés au niveau des éléments latéraux (7) permettant de recevoir une butée (9) comme moyen de fixation et **en ce que** la boucle (2) est positionnée et maintenue en position redressée par interaction entre les moyens de guidage (8) et la butée (9).

7. Dispositif selon une ou plusieurs des revendications précédentes, **caractérisé en ce que** le dispositif de maintien (1) possède une configuration telle qu'il est possible, après le redressement de la boucle (2), d'y introduire une butée (10) sans jeu et/ou de façon à transmettre toutes les forces maintenant et immobilisant ainsi la boucle (2) en une position redressée.

8. Dispositif selon la revendication 7, **caractérisé en ce que** la butée (10) est enclenchée ou rentrée en force dans le dispositif de maintien (1) lorsque la boucle est en position redressée l'immobilisant ainsi dans cette position.

9. Dispositif selon une ou plusieurs des revendications précédentes, **caractérisé en ce que** la butée (10) est une tôle préformée.

10. Dispositif selon la revendication 7 ou 8, **caractérisé en ce que** la butée (10) est fabriquée à partir d'une tige de section circulaire.

11. Dispositif selon la revendication 7 ou 8, **caractérisé en ce que** le dispositif de maintien (1) possède au niveau de son élément supérieur (5) une languette avec une ligne de pliage préformée, permettant son pliage le long de cette ligne de façon à bloquer la boucle (2) en position redressée.

12. Dispositif selon une ou plusieurs des revendications précédentes, **caractérisé en ce qu'**il existe un ressort (12) servant de moyen de fixation supplémentaire qui s'ancre aux boucles (2) superposées, provenant le cas échéant de plusieurs dispositifs, afin de maintenir ces boucles (2) en position redressée.

13. Dispositif selon une ou plusieurs des revendications précédentes, **caractérisé en ce que** le dispositif de maintien (1) est fabriqué en tôle, en plastique ou en béton.

14. Dispositif selon une ou plusieurs des revendications précédentes, **caractérisé en ce que** le dispositif de maintien (1) possède une forme de caisson, de U ou de C.

15. Dispositif selon une ou plusieurs des revendications précédentes, **caractérisé en ce que** le dispositif de maintien (1) possède une forme de rails.

16. Dispositif selon une ou plusieurs des revendications précédentes, **caractérisé en ce que** le dispositif de maintien (1) possède une configuration lui permettant de recevoir plusieurs boucles (2).

17. Dispositif selon une ou plusieurs des revendications précédentes, **caractérisé en ce que** le dispositif de maintien (1) possède une ouverture pour le passage de la boucle.

18. Dispositif selon une ou plusieurs des revendications précédentes, **caractérisé en ce qu'**un élément de guidage prévu pour la boucle est situé à l'intérieur de l'ouverture.

19. Dispositif selon une ou plusieurs des revendications précédentes, **caractérisé en ce que** le moyen de fixation est situé à proximité de la boucle de sorte qu'il empêche un retour de la boucle vers une position couchée.

20. Dispositif selon une ou plusieurs des revendications précédentes, **caractérisé en ce que** le moyen de fixation enserre la boucle.

21. Dispositif selon une ou plusieurs des revendications précédentes, **caractérisé en ce que** le moyen de fixation est un ressort de maintien (13) qui peut être immobilisé dans une ouverture ou un évidement de l'élément préfabriqué en béton, ou dans une fente entre deux éléments préfabriqués en béton, garantissant ainsi le maintien de la boucle en position redressée.

22. Dispositif selon une ou plusieurs des revendications précédentes, **caractérisé en ce qu'**un moyen de fixation supplémentaire peut être vissé dans une douille avec un filet intérieur coulée dans l'élément préfabriqué en béton.

23. Elément préfabriqué en béton possédant un dispositif selon une ou plusieurs des revendications précédentes 1 à 22.
